# EUROPÄISCHE PATENTSCHRIFT

(11) **EP 1 365 668 B1**
(45) Veröffentlichungstag und Bekanntmachung des Hinweises auf die Patenterteilung: **21.03.2007**
(21) Anmeldenummer: 02712874.3
(22) Anmeldetag: 30.01.2002
(51) Int. Cl.: A44B 11/25

(54) **VERRIEGELBARES GURTSCHLOSS**
LOCKABLE BELT LOCK
SERRURE DE CEINTURE VERROUILLABLE

(30) Priorität: 01.02.2001 DE 10104832
(43) Veröffentlichungstag der Anmeldung: 03.12.2003
(73) Patentinhaber: Sánchez Giraldez, José Humberto, 21266 Jesteburg (DE)
(72) Erfinder: Sánchez Giraldez, José Humberto, 21266 Jesteburg (DE)
(74) Vertreter: Gerbaulet, Hannes
(86) Internationale Anmeldenummer: PCT/EP2002/000943
(87) Internationale Veröffentlichungsnummer: WO 2002/060293

(56) Entgegenhaltungen:
- EP-A- 0 590 206
- DE-U- 29 903 507
- FR-E- 84 416
- GB-A- 888 437
- GB-A- 1 005 717
- US-A- 3 570 073

## Beschreibung

### Technisches Gebiet

Die Erfindung betrifft ein Gurtschloss nach dem Oberbegriff von Anspruch 1.

### Stand der Technik

Bei der Verwendung von Gurtschlössem, wie sie z.B. von Sicherheitssystemen in Kraftfahrzeugen oder Flugzeugen bekannt sind, als Befestigungsmittel von Sicherheitsbandagen, die die Beweglichkeit des Patienten einschränken sollen, stellt sich das Problem, dass die Gurtschlösser jederzeit auch vom Patienten geöffnet werden können. Dies ist insbesondere bei geistig verwirrten Personen oder Straftätem nicht gewünscht, da diese sich durch ein solches Öffnen selbst oder anderen großen Schaden zufügen können.

Aus der DE 299 03 507 U1 und der DE 299 03 508 U1 sind daher Gurtschlösser bekannt, welche aus einem Gehäuse und einer Öffnungstaste bestehen, die miteinander über einen Magnetverschluss verriegelbar sind. Das Öffnen dieser Schlösser kann somit nur von autorisierten Personen durchgeführt werden.

Eine Gurtklemmung in einem Gurtschloss ist aus der Gb-A-888 437 bekannt.

### Darstellung der Erfindung Aufgabe, Lösung, Vorteile

Vor diesem Hintergrund war es Aufgabe der vorliegenden Erfindung, ein Gurtschloss der eingangs genannten Art weiter zu verbessern, so dass es insbesondere eine größere Sicherheit der Verriegelung bietet.

Diese Aufgabe wird durch ein Gurtschloss mit den Merkmalen des Anspruchs 1 gelöst. Vorteilhafte Ausgestaltungen sind in den Unteransprüchen enthalten.

Das erfindungsgemäße Gurtschloss ist so gestaltet, dass bei mindestens einem der Gurtenden der Gurt schlaufenförmig durch eine Gurtklemmung am Gurtschloss geführt ist, wobei im verriegelten Zustand des Gurtschlosses der Gurt in der Gurtklemmung fixiert ist. Während bei vielen herkömmlichen Gurtschlössem die Länge des Gurtes auch nach Schließen des Gurtschlosses noch veränderbar ist, indem das verhältnismäßig lose und schlaufenförmig durch das Gurtschloss geführte Gurtende weiter durchgezogen oder zurückgezogen wird, ist dies beim vorliegenden Gurtschloss anders. Hier ist die Länge des Gurtes nach der Verriegelung festgelegt und nicht mehr veränderbar. Da das entsprechende Gurtende jedoch schlaufenförmig durch das Gurtschloss geführt ist, ist eine Längenverstellung grundsätzlich möglich, allerdings nur im unverriegelten Zustand. Dies hat den Vorteil, dass die Länge des Gurtes beim Anlegen individuell eingestellt werden kann, dann jedoch nach der Verriegelung fixiert ist. Daher ist nicht nur ein unautorisiertes Öffnen des Gurtes ausgeschlossen, sondern auch eine unautorisierte Längenveränderung. Letztere kann unter Umständen genauso negative Folgen haben wie das vollständige Öffnen des Gurtes. Durch die erfindungsgemäße Verhinderung einer solchen unautorisierten Längenveränderung kann somit die Sicherheit des Gurtschlosses erheblich gesteigert werden.

Gemäß einer ersten Ausgestaltung der Gurtklemmung wird diese von dem Gehäuse und der Öffnungstaste des Gurtschlosses verwirklicht. Diese bilden im Verriegelungszustand des Gurtschlosses zwischen sich einen Gurtkanal aus, welcher mindestens zwei Richtungsänderungen starker Krümmung, d.h. um mindestens 90° abknickend, aufweist. Wenn der Gurt durch diesen Gurtkanal geführt wird, muss er den Richtungsänderungen folgen. An den Knickstellen kommt es dabei zu einer großen Reibung, die insbesondere unter einer Zugbelastung des Gurtes noch verstärkt wird und ausreichend groß ist, um ein Gleiten des Gurtes zu verhindern.

Gemäß einer alternativen Verwirklichung der Gurtklemmung bilden das Gehäuse und die Öffnungstaste im Verriegelungszustand des Gurtschlosses zwischen sich einen Gurtkanal aus, dessen Höhe kleiner als die Dicke des Gurtes ist. Durch die daraus resultierende Kompression des Gurtes wird dieser mit entsprechend hoher Haftreibung zwischen dem Gehäuse und der Öffnungstaste festgehalten.

Nach einer anderen Realisierung der Gurtklemmung ist der Gurt um eine Querstange herum geführt, die so beweglich im Gehäuse gelagert ist, dass sie durch Zugbelastung am Gurt gegen ein Auflager gedrückt wird und dabei den Gurt zwischen sich und dem Auflager einklemmt. Bei dieser Konstruktion unterliegt der Gurt einer Selbstarretierung, da er umso stärker fixiert wird, je größer die Zugbelastung ist.

Bei dem Auflager kann es sich insbesondere um eine zweite im Gehäuse gelagerte Querstange handeln. Die so entstehende Konstruktion lässt sich auf verschiedene Weisen besonders einfach verwirklichen.

Die bewegliche Querstange, um die der Gurt herumgeführt ist, und/oder die das Auflager bildende Querstange können beidseitig in einem Langloch gelagert sein, so dass sie in Richtung des Langloches verschiebebeweglich sind. Zur Durchführung des Gurtes können sie dann leicht auseinander geschoben werden, während sie sich im Verriegelungszustand aneinander legen und den Gurt zwischen sich einklemmen. Die Gurtklemmung ist so beschaffen, dass bei geschlossener Öffnungstaste (10) zwar ein Nachspannen des Gurtendes möglich ist, ein Lösen deutlich erhöht. Bei den bekannten Gurtschlössem ist ein Lösen des Gurtes auch bei geschlossener öffnungstaste möglich.

Die bewegliche Querstange kann auch durch einen vorzugsweise U-förmigen, O-förmigen oder rechteckigen Bügel gebildet wird, welcher mit einem das Auflager bildenden zweiten ähnlichen Bügel durch eine Hülse oder dergleichen verbunden ist. Solche durch eine Hülse verbundene Bügel benötigen keine Anbringung im Gehäuse. Sie klemmen vielmehr durch Selbstarretierung an einer eingestellten Position an dem Gurt fest und hindern diesen daran, das Gehäuse zu verlassen.

Das erfindungsgemäße Gurtschloss enthält ein Gehäuse, eine mit dem Gehäuse schwenkbar verbundene Öffnungstaste sowie einen Magnetverschluss mit einem Kopfteil. In dem Kopfteil sind ein oder mehrere Riegelelemente zwischen einer sogenannten Verriegelungsposition und einer sogenannten Öffnungsposition beweglich gelagert. Im Folgenden wird in der Formulierung von mehreren Riegelelementen ausgegangen, wobei im Rahmen der Erfindung jedoch auch eine Ausgestaltung mit nur einem Riegelelement möglich ist. Das Gurtschloss enthält ferner ein Sockelteil, das am Gehäuse befestigt ist, in Richtung auf das Kopfteil zeigt und eine radiale Vertiefung aufweist, in welche die Riegelelemente des Kopfteils eingreifen können, wenn sie sich in ihrer Verriegelungsposition befinden. Durch den Eingriff der Riegelelemente in die Vertiefung des Sockelteils wird das Sockelteil im Kopfteil verriegelt, das heißt, dass in diesem Zustand die Steckverbindung zwischen Kopfteil und Sockelteil sich nicht von alleine löst. Die Radien des Sockelteils liegen dabei definitionsgemäß senkrecht zu der Körperachse des Sockelteils, welche in Steckrichtung liegt. In der Regel wird das Sockelteil stiftförmig ausgebildet sein, wobei die Steckrichtung mit der Stiftachse übereinstimmt und die Radien die Radien des Stiftes sind. Eine "radiale Vertiefung" ist in diesem Zusammenhang jedoch allgemein zu verstehen als jeder Rücksprung des Radius unter seinen Maximalwert. Eine "radiale Vertiefung" an einem Zylinder kann demnach sowohl durch eine Ringnut als auch durch den Bereich hinter einem ringförmigen Vorsprung gebildet werden. Wichtig ist, dass die Vertiefung eine Hinterschneidung am Sockelteil ausbildet, in welche die Riegelelemente des Kopfteils eingreifen können, um ein Zurückziehen des Sockelteils entgegen der Steckrichtung zu verhindern.

Die Riegelelemente des Kopfteils sind im Kopfteil so eingerichtet, dass sie durch eine von außen, das heißt von außerhalb des Kopfteils herrührende Magnetkraft in ihre Öffnungsposition bewegt werden können, wobei sie in der Öffnungsposition definitionsgemäß nicht in die Vertiefung am Sockelteil eingreifen. In der Öffnungsposition kann das Sockelteil daher entgegen der Steckrichtung wieder vom Kopfteil abgezogen und das Gurtschloss hierdurch geöffnet werden.

Das erfindungsgemäße Gurtschloss ist weiterhin so gestaltet, dass der magnetische Öffnungsmechanismus dadurch erreicht wird, dass das Kopfteil einen drehbeweglich gelagerten Magneten mit mindestens zwei nach außen wirkenden Polen aufweist, das heißt mit solchen Polen, deren Magnetfeld in ausreichender Stärke in dem Raum außerhalb des Gurtschlosses eindringt, so dass eine Wechselwirkung zwischen einem außerhalb des Kopfteils befindlichen Schlüsselmagneten und dem im Kopfteil befindlichen Magneten möglich ist. Der im Kopfteil befindliche Magnet ist ferner mit den Riegelelementen so gekoppelt, dass durch eine Drehbewegung des Magneten die Riegelelemente von ihrer Verriegelungsposition in ihre Öffnungsposition überführt werden. Die Offnungstaste öffnet durch Federkraft nach dem Lösen der Riegelelemente selbständig. Bei den bekannten Gurtschlössem ist dies nicht so, die Öffnungstaste muss gegen einen Federdruck geöffnet werden.

Anders als bei aus dem Stand der Technik bekannten Magnetverschlüssen findet die Überführung der Riegelelemente von der Verriegelungsposition in die Öffnungsposition nicht durch eine einfache, von außen einwirkende magnetische Anziehung statt. Es muss vielmehr eine bestimmte Drehbewegung des im Kopfteil befindlichen Magneten erfolgen, damit sich die Riegelelemente in die Öffnungsposition bewegen und sich der Magnetverschluss hierdurch öffnet. Eine solche Drehbewegung wird durch keinen wie auch immer gerichteten Stoß auf den Magnetverschluss erzeugt, da ein Stoß nur lineare Kräfte, jedoch keine Drehmomente erzeugen kann. Das erfindungsgemäße Gurtschloss bietet somit eine sehr hohe Sicherheit gegen eine unbeabsichtigte Öffnung. Das Öffnen der Öffnungstaste erfolgt ausschließlich durch einen speziellen Magnetschlüssel, der mindestens auf einer Fläche zweipolig magnetisiert ist, durch das Drehen um die Sockelachse. Mit beliebigen axial magnetisierten Magneten ist dies nicht möglich.

Des weiteren ist von Bedeutung, dass der im Kopfteil befindliche Magnet mindestens zwei nach außen wirkende Pole aufweist. Mit diesen Polen kann ein außerhalb des Kopfteils befindlicher Schlüsselmagnet wechselwirken, um ein für die Drehung des Magneten benötigtes Drehmoment zu übertragen. Dabei wird jeder Pol des Kopfteil-Magneten mit einem entgegengesetzten Pol des Schlüsselmagneten gekoppelt, also jeweils ein Nord- mit einem Südpol und umgekehrt. Um das Gurtschloss öffnen zu können, muss der Schlüsselmagnet daher spiegelbildlich zum Kopfteil-Magneten ausgebildet sein, das heißt dort Nordpole aufweisen, wo der Kopfteil-Magnet einen Südpol hat und umgekehrt. Durch diese speziellen Anforderungen an die Geometrie des Schlüsselmagneten wird das unautorisierte Öffnen des Gurtschlosses mit Hilfe eines beliebigen Magneten erschwert, wenn nicht unmöglich gemacht. Auch dieser Aspekt trägt zu einer erhöhten Sicherheit des erfindungsgemäßen Gurtschlosses bei. Ein besonderes Merkmal bei diesem Gurtschloß ist, dass als Verriegelung ein Magnetverschluß mit sehr wenig Spiel in den Verriegelungselementen zum Einsatz kommt, dadurch ist es möglich, dass die Öffnungstaste sich ohne Spiel verschließen kann, was bei den bekannten Gurtverschlüssen nicht der Fall ist.

Gemäß einer bevorzugten Ausgestaltung des Gurtschlosses sind die Riegelelemente so im Kopfteil gelagert, dass sie quer zur Steckrichtung des Sockelteils zwischen der Verriegelungsposition und der Öffnungsposition verschiebebeweglich sind. Da die Bewegung der Riegelelemente quer zur Steckrichtung stattfindet, kann das Kopfteil in der Steckrichtung mit einer verhältnismäßig kurzen Baulänge ausgebildet werden. Ferner hat die Querverschiebung der Ringelemente den Vorteil, dass diese sich in Bezug auf das Sockelteil radial bewegen und somit besonders effektiv in die radiale Vertiefung des Sockelteils eingreifen können. Ein besonderes Merkmal ist, dass durch die magnetische Verriegelung ein ungewolltes Öffnen durch Stöße oder Schläge wie bei den bekannten Systemen nicht mehr möglich ist.

Während das Kopfteil grundsätzlich mit einem, mit zwei oder mit mehreren Riegelelementen ausgestaltet werden kann, ist eine Anordnung bevorzugt, bei welcher zwei Riegelelemente vorhanden sind, die spiegelbildlich zueinander angeordnet sind. Bei einer solchen Anordnung können die zwei Riegelelemente das Sockelteil zwischen sich aufnehmen und von zwei Seiten her symmetrisch in die radiale Vertiefung des Sockelteils eingreifen. Dies führt zu einem besonders sicheren und ausgeglichenen Verrasten des Sockelteils im Kopfteil. Die beiden Riegelelemente selbst können identisch ausgebildet sein, was den Herstellungsaufwand für das Gurtschloss verringert.

Gemäß einer anderen bevorzugten Ausgestaltung des Gurtschlosses weist das Kopfteil mindestens ein Federelement auf, welches so mit den Riegelelementen zusammenwirkt, dass es diese in die Verriegelungsposition vorspannt. Ohne die Einwirkung einer äußeren (Magnet-)Kraft werden die Riegelelemente somit ihre Verriegelungsposition annehmen. Beim Schließen des Gurtschlosses durch Einstecken des Sockelteils in das Kopfteil gehen die Riegelelemente daher nach einem Zurückweichen oder Ausweichen automatisch in ihre Verriegelungsposition, in der sie das Sockelteil im Kopfteil verrasten. Das Gurtschloss kann daher ohne weitere Hilfsmittel geschlossen werden.

Vorzugsweise ist der im Kopfteil befindliche Magnet als Ringmagnet ausgebildet, welcher über die Ringfläche verteilt mindestens einen Nordpol und mindestens einen Südpol aufweist. Der Ringmagnet ist dabei drehbeweglich bezüglich der Ringachse im Kopfteil gelagert und weist Mitnehmer auf, über die er mechanisch an die Riegelelemente gekoppelt ist. Typischerweise sind die Mitnehmer als senkrecht (unmittelbar oder mittelbar) vom Ringmagneten abstehende Vorsprünge ausgestaltet. Die Riegelelemente können aus einem nicht-magnetisierbaren Material wie zum Beispiel Aluminium sein, damit sie nicht durch die Magnetkräfte des Kopfteil-Magneten oder eines Schlüsselmagneten beeinflusst werden.

Bei einer bevorzugten Ausgestaltung der Erfindung werden jedoch die Riegelelemente gezielt aus einem magnetischen oder magnetisierbaren Material hergestellt, und der Magnet wird zwischen ihnen angeordnet. Dies hat die Wirkung, dass der Magnet die Riegelelemente anzieht, so dass sie immer möglichst nahe bei ihm zu liegen bestrebt sind. Die Rückkehr der Riegelelemente in die Verriegelungsposition kann dann durch diese Magnetkräfte bewirkt werden, und es ist nicht die Bereitstellung einer Feder erforderlich.

Die radiale Vertiefung des Sockelteils wird vorzugsweise durch eine um das Sockelteil umlaufende Ringnut gebildet, welche von allen Seiten den Eingriff eines Riegelelementes erlaubt.

Gemäß einer besonders geeigneten erfindungsgemäßen Ausführungsform ist vorgesehen, ein Gurschloß der gattungsgemäßen Art so auszugestalten, dass die Öffnungstaste in Öffnungsrichtung federbelastet ist und gegen die Federkraft schließbar ist. Diese Ausgestaltung hat zur Folge, dass das Gurtschloß bei Betätigungstaste automatisch öffnet wobei sich die Öffnungstaste nach oben bzw. außen bewegt. Die Klappe wird dann gegen die Federkraft geschlossen. Diese Ausgestaltung findet sich bei keinem anderen der bekannten Gurtschlösser.

### Kurze Beschreibung der Zeichnungen

Im Folgenden wird die Erfindung mit Hilfe der Figuren beispielhaft erläutert. Es zeigt:
- Fig. 1: einen Querschnitt durch eine erste Variante des Gurtschlosses;
- Fig. 2: eine Aufsicht auf das Gurtschloss nach Figur 1;
- Fig.3: einen Querschnitt durch eine zweite Variante der Gurtklemmung;
- Fig. 4: einen Querschnitt durch eine dritte Variante der Gurtklemmung;

- Fig. 5: eine Explosionsansicht einer zweiten Ausgestaltung des Magnetverschlusses.

### Bester Weg zur Ausführung der Erfindung

In den Figuren 1 und 2 ist eine erste Ausgestaltung des erfindungsgemäßen Gurtschlosses 100 in einem Querschnitt und einer Aufsicht gezeigt. Das Gurtschloss besteht im Wesentlichen aus einem Gehäuse 18 und einer daran um die Achse 21 schwenkbar befestigten Öffnungstaste 10. Das Gehäuse 18 hat die Form einer etwa rechteckigen Grundplatte mit leicht nach außen gewölbten Längsseiten mit nach oben stehenden Rändern daran.

Wie insbesondere in Figur 1 erkennbar ist, weist die dort linke Seite des Gurtschlosses einen Spalt auf, durch den die am Endes eines Gurtes befestigte. Riegelzunge 20 eingeschoben werden kann. Die Riegelzunge 20 hat mittig eine Durchbrechung, in die der Riegel 19 einrasten kann, um so die Riegelzunge 20 im Gurtschloss zu fixieren. Der Riegel 19 ist über eine Feder (nicht dargestellt) mit der Öffnungstaste 10 verbunden, so dass er durch eine Schwenkbewegung der Öffnungstaste 10 um die Achse 21 aus der Riegelzunge 20 entfernt werden kann und deren Verrastung im Gurtschloss freigibt. Weitere typische Ausgestaltungsmerkmale des Gurtschlosses können insbesondere so wie in der DE 299 03 507 und DE 299 03 508 gezeigt sein.

Die Öffnungstaste 10 wird in der in Figur 1 dargestellten Position durch einen Magnetverschluss und einen Bolzen 17 mit dem Gehäuse 18 verriegelt. Das Kopfteil des Magnetverschlusses wird beim Schließen des Gurtschlosses auf den Bolzen 17 aufgesteckt, wobei dann ein Rastmechanismus das Kopfteil am Bolzen verriegelt. Erst durch Verwendung eines speziellen Schlüsselmagneten lässt sich die Verriegelung zwischen Kopfteil und Bolzen 17 aufheben und das Gurtschloss 100 somit öffnen.

Der Bolzen 17 ist im Wesentlichen stiftförmig mit rundem oder länglichem Querschnitt und mit einem Pilzkopf am oberen Ende, wobei unmittelbar unterhalb des Pilzkopfes eine Ringnut verläuft. Das Kopfteil enthält eine Führungsvertiefung 31, welche im Wesentlichen als schmetterlingsförmig bezeichnet werden kann. In den beiden symmetrischen Hälften der Führungsvertiefung 31 sind spiegelbildlich zueinander die Riegelelemente 32a und 32b angeordnet. Die Riegelelemente 32a und 32b sind so ausgebildet, dass sie in ihrer Verriegelungsposition in die Ringnut des Bolzens 17 eingreifen. Ein Zurückziehen des Bolzens 17 wird daher erst dann wieder möglich, wenn die Riegelelemente 32a und 32b durch eine seitliche Verschiebung so weit zur Seite bewegt worden sind, dass sie die Ringnut verlassen und den Pilzkopf nicht mehr hintergreifen.

Die Vertiefung 31 ist so ausgebildet, dass sie die beschriebene Verschiebung der Riegelelemente 32a und 32b zwischen der Verriegelungsposition und einer Öffnungsposition ermöglicht. Zwischen den Riegelelementen 32a und 32b und dem Rand der Vertiefung 31 sind dabei zwei komprimierbare Gummiringe 30 vorgesehen, welche die Riegelelemente in ihre jeweilige Verriegelungsposition vorspannen. Bei einem Einstecken des Bolzens 17 drückt der Pilzkopf die Riegelelemente 32a und 32b gegen die elastische Kraft der Gummiringe 30 beiseite, bis die Ringnut die Höhe der Riegelelemente erreicht. Sobald Letzteres der Fall ist, können die Riegelelemente 32a und 32b der Kraft der Gummiringe 30 folgend wieder in die Ringnut am Bolzen 17 eingreifen und den Bolzen 17 hierdurch im Kopfteil verrasten.

Um die beschriebene Verriegelung des Bolzens 17 im Kopfteil auf Wunsch wieder aufheben zu können, ist ein Magnetmechanismus mit dem Ringmagneten 11 und dem Mitnehmer 12 vorgesehen. Der Mitnehmer 12 ist drehfest mit dem Ringmagneten 11 verbunden und hat an seiner Unterseite zwei nach unten abstehende Stifte oder Vorsprünge, welche in den Spalt zwischen den beiden Riegelelementen 32a und 32b eingreifen. Bei einer Drehung des Mitnehmers um seine Ringachse drückt einer der Stifte das Riegelelement 32a zur einen Seite und der andere Stift das andere Riegelelement 32b zur entgegengesetzten Seite. Die Riegelelemente 32a und 32b werden somit bei einer Drehbewegung des Mitnehmers 12 schräg auseinander gedrückt und in ihre jeweilige Öffnungsposition überführt. Durch eine Drehung des Mitnehmers 12 kann daher eine bestehende Verriegelung des Bolzens 17 im Kopfteil aufgehoben und das Gurtschloss 100 geöffnet werden.

Die Drehung des Mitnehmers 12, welcher typischerweise aus einem nicht magnetischen Metall wie zum Beispiel Aluminium besteht, erfolgt mit Hilfe des Ringmagneten 11. Der Ringmagnet 11 hat mindestens zwei Magnetpole N und S, deren Magnetfelder in den Bereich außerhalb des Gurtschlosses dringen, so dass von außen eine Wechselwirkung mit diesen Polen möglich ist. Eine solche Wechselwirkung findet mit Hilfe eines Schlüsselmagneten (nicht dargestellt) statt. Vorzugsweise befindet sich ein solcher Magnet am Ende eines gut handhabbaren Stempels oder Stiftes (nicht dargestellt). Wichtig ist, dass der Schlüsselmagnet dort einen Südpol aufweist, wo der Ringmagnet 11 einen Nordpol hat und umgekehrt. Wenn der Schlüsselmagnet dann so in die Nähe des Ringmagneten 11 gebracht wird, dass sich ungleiche Magnetpole gegenüberstehen, findet eine berührungslose Kraftkopplung zwischen dem Ringmagneten 11 und dem Schlüsselmagneten statt, über die sich insbesondere ein Drehmoment bezüglich der Ringachse des Ringmagneten 11 ausüben lässt. Das heißt, dass durch eine Drehung des Schlüsselmagneten der Ringmagnet 11 mitgedreht wird, wobei der Ringmagnet 11 diese Drehung wiederum auf den Mitnehmer 12 überträgt. Die Stifte des Mitnehmers 12 drücken dann in der oben beschriebenen Weise die Riegelelemente 32a und 32b zur Seite und in ihre Öffnungsposition. Im Ergebnis kann daher das Gurtschloss 100 durch eine Drehung des Schlüsselmagneten von au-ßen geöffnet werden, wobei die Drehrichtung beliebig ist.

Des weiteren ist am rechten Rand von Figur 1 eine Gurtklemmung 13 zu erkennen. Diese besteht aus zwei Schlitzen 15 und 16 in der Grundplatte des Gehäuses 18, durch die ein Gurt zu- bzw. abgeführt werden kann. Zwischen diesen Schlitzen 15, 16 verläuft der Gurt im Inneren des Gurtschlosses durch einen Gurtkanal 14, der zwischen einer im Querschnitt sägezahnförmigen Erhebung auf der Grundplatte und der komplementär geformten Unterseite der Öffnungstaste 10 gebildet wird. Durch die mehrfache Richtungsänderung des zick-zack-förmigen Gurtkanals 14 wird ein durch den Kanal verlaufender Gurt (nicht dargestellt) sicher im Gurtschloss festgeklemmt. Wird das Gurtschloss jedoch geöffnet und die Öffnungstaste 10 vom Gehäuse 18 abgehoben, so wird der Gurtkanal 14 aufgelöst und der Gurt frei beweglich und zugänglich.

Figur 3 zeigt eine alternative Gurtklemmung 13'. Bei dieser ist nur ein Schlitz 15' in der Grundplatte des Gehäuse 18' vorgesehen, durch den eine Schlaufe des Gurtes 22 in das Innere des Gurtschlosses geführt ist. In dem Gurtschloss sind zwei Bügel 23, 25 angeordnet, die z.B. U-förmig oder rechteckig, sein können. Die langen Schenkel dieses U bilden dann in Figur 3 im Querschnitt erkennbare Querstangen, wobei die Gurtschlaufe durch das Innere des unteren Bügels 25 und um einen Schenkel des oberen Bügels 23 herum verläuft. Die freien Schenkel der Bügel sind mit einer Hülse 24 gekoppelt, so dass die Bügel verbunden bleiben. Bei einer Zugbelastung am Gurt 22 werden die Bügel 23, 25 in Richtung des Schlitzes 15' gezogen, den sie aufgrund ihrer Größe jedoch nicht passieren können. Dadurch wird auch die Gurtschlaufe in dem Gurtschloss zurückgehalten. Ferner wird der Gurt 22 bei Zug zwischen den beiden Bügeln 23, 25 eingeklemmt, wobei es zu einer Selbstarretierung kommt.

In Figur 4 ist eine weitere Art der Gurtklemmung 13" dargestellt. Das Gehäuse 18' und die Öffnungstaste 10' sind ähnlich wie in Figur 3 ausgebildet, wobei insbesondere die Grundplatte einen Schlitz 15' aufweist. Durch diesen Schlitz 15' ist wiederum die Schlaufe eines Gurtes 22 geführt, welche eine Querstange 26 umschlingt. Die Querstange 26 ist mit ihren seitlichen Enden jeweils in Langlöchern 27 gelagert, die in den Seitenwänden des Gehäuses 18' ausgebildet sind. Eine weitere Querstange 28 ist in ähnlicher Weise gelagert, wobei sie sich jedoch unterhalb der ersten Querstange 26, d.h. zwischen dieser und dem Schlitz 15' befindet. Bei einer Zugbelastung am Gurt 22 bewegen sich die Querstangen nach unten an das untere Ende des Langloches 27, wobei sie den Gurt 22 selbstarretierend zwischen sich einklemmen.

In Figur 5 ist das Kopfteil eines alternativen Magnetverschlusses in einer Explosionsansicht dargestellt, der ebenfalls in einem Gurtschloss wie z.B. dem nach Figur 1 verwendet werden kann. Das Kopfteil besteht aus einem quaderförmigen Basiskörper 43, der auf seiner Oberseite eine rechteckige Vertiefung aufweist. In der Mitte dieser Vertiefung ist der Boden um eine weitere Stufe nach unten abgesenkt. Weiterhin befindet sich mittig im Basiskörper 43 ein länglicher Schlitz 44, durch den ein im Querschnitt ebenfalls länglicher Bolzen (nicht dargestellt) eingeführt werden kann.

In der Vertiefung des Basiskörpers 43 sind zwei spiegelbildlich zueinander angeordnete Riegelelemente 42a, 42b angeordnet. Diese haben jeweils eine zum Schlitz 44 hin zeigende stufenförmige Kante, welche in eine Ringnut an einem Bolzen eingreifen und diesen damit im Kopfteil verriegeln kann. Weiterhin sind die Riegelelemente 42a, 42b so geformt, dass sie einen kreisförmigen bzw. elliptischen Mitnehmer 41 mit zwei nach unten weisenden Fortsätzen 45 zwischen sich aufnehmen können. Bei einer Drehung dieses Mitnehmers 41 um seine Hochachse werden die Riegelelemente 42a, 42b von den Fortsätzen 45 auseinander gedrückt. Auf dem Mitnehmer 41 ist ein Ringmagnet 40 gelagert, der sich ebenfalls in der Mitte zwischen den Riegelelementen 42a, 42b befindet.

Vorzugsweise werden die Riegelelemente 42a, 42b und der Mitnehmer 41, nicht jedoch der Basiskörper 43, aus einem magnetisierbaren Material hergestellt. Dies hat die Wirkung, dass die Riegelelemente 42a, 42b von dem Magneten 40 angezogen werden und somit zur Mitte hin tendieren, ohne dass hierfür Federelemente vorzusehen wären.

## Patentansprüche

1. Verriegelbares Gurtschloss (100) zur Verbindung zweier Gurtenden (20, 22), enthaltend:
a) ein Gehäuse (18);
b) eine mit dem Gehäuse schwenkbar verbundene Öffnungstaste (10);
c) einen Magnetverschluss mit einem Kopfteil (10a), das an der Öffnungstaste (10) angeordnet ist und ein oder mehrere zwischen einer Verriegelungsposition und einer Öffnungsposition bewegliche Riegelelemente (32a, 32b; 42a, 42b) aufweist, und
d) ein vom Gehäuse in Richtung auf das Kopfteil weisendes Sockelteil (17) mit einer radialen Vertiefung, in welche die Riegelelemente in der Verriegelungsposition eingreifen können, um das Sockelteil im Kopfteil zu verriegeln, wobei die Riegelelemente durch eine von außen einwirkende Magnetkraft in die Öffnungsposition bewegt werden können, in der sie nicht in die Vertiefung eingreifen,
**dadurch gekennzeichnet, dass**
bei mindestens einem der Gurtenden (22) der Gurt schlaufenförmig durch eine Gurtklemmung (13, 13', 13") am Gurtschloss (100) geführt ist, wobei im verriegelten Zustand des Gurtschlosses der Gurt in der Gurtklemmung fixiert ist und dass das Kopfteil (10a) einen drehbeweglich gelagerten Magneten (11; 40) mit mindestens zwei mehrpolig gegenüberliegend nach außen wirkenden Polen (N, S) aufweist, der so mit den Riegelelementen gekoppelt ist, dass durch eine Drehbewegung des Magneten die Riegelelemente von der Verriegelungsposition in die Öffnungsposition überführt werden.

2. Gurtschloss nach Anspruch 1,
**dadurch gekennzeichnet, dass** die Riegelelemente (32a, 32b; 42a, 42b) quer zur Steckrichtung des Sockelteils (17) beweglich gelagert sind.

3. Gurtschloss nach Anspruch 1 oder 2,
**dadurch gekennzeichnet, dass** das Kopfteil zwei spiegelbildlich zueinander angeordnete Riegelelemente (32, 32b; 42a, 42b) aufweist.

4. Gurtschloss nach mindestens einem der Ansprüche 1 bis 3,
**dadurch gekennzeichnet, dass**
das Kopfteil mindestens ein Federelement (30) zum Vorspannen der Riegelelemente (32a, 32b) in der Verriegelungsposition aufweist.

5. Gurtschloss nach mindestens einem der Ansprüche 1 bis 4,
**dadurch gekennzeichnet, dass**
der Magnet ein Ringmagnet (11; 40) ist, welcher bezüglich seiner Ringachse drehbeweglich gelagert und über Mitnehmer (12; 41) an die Riegelelemente (32a, 32b; 42a, 42b) gekoppelt ist.

6. Gurtschloss nach mindestens einem der Ansprüche 1 bis 5,
**dadurch gekennzeichnet, dass**
die Riegelelemente (42a, 42b) aus einem magnetischen oder magnetisierbaren Material bestehen und der Magnet (40) zwischen ihnen angeordnet ist.

7. Gurtschloss nach mindestens einem der Ansprüche 1 bis 6,
**dadurch gekennzeichnet, dass**
die Riegelelemente (42a, 42b) aus einem magnetischen oder magnetisierbaren Material bestehen und so geformt sind, dass sie mit dem Radius am Ringmagnet anliegen und der Magnet (40) zwischen ihnen angeordnet ist, damit die Ringelemente sich durch die Magnetkraft anziehen und somit ein zusätzliches Federelemente entfallen kann.

8. Gurtschloss nach mindestens einem der Ansprüche 1 bis 7,
**dadurch gekennzeichnet, dass**
die radiale Vertiefung des Sockelteils (17) durch eine Ringnut gebildet wird.

9. Gurtschloss nach mindestens einem der Ansprüche 1 bis 8,
**dadurch gekennzeichnet, dass**
mindestens eins der Gurtenden durch eine Riegelzungen (20) mit einer Durchbrechung gebildet wird, in welche ein mit der Öffnungstaste (10) verbundener Riegel (19) eingreift.

## Claims

1. Lockable belt lock (100) for connecting two belt ends (20, 22) comprising:
a) a housing (18);
b) an opening key (10) swivellably connected with the housing;
c) a magnetic lock with a head part (10a) which is placed on the opening key (10) and which has one or several bolting elements (32a, 32b; 42a, 42b) movable between a locking position and an opening position and
d) a base part (17) turned from the housing in direction of the head part with a radial recess into which the bolting elements can engage in the locking position in order to lock the base part in the head part, whereby the bolting elements can be moved by a magnetic force acting from outside into the opening position in which they do not engage into the recess,
**characterized in that**
at at least one of the belt ends (22) the belt is guided in loops through a belt jam (13, 13', 13") on the belt lock (100), whereby, the belt lock being in the bolted condition, the belt is fixed in the belt jam and that the head part (10a) has a rotationally positioned magnet (11; 40) with at least two multiple-pole opposite outwards acting poles (N, S) which is coupled with the bolting elements in such a manner that, due to a rotational movement of the magnet, the bolting elements are transferred from the bolting position into the opening position.

2. Belt lock according to claim 1,
**characterized in**
**that** the bolting elements (32a, 32b; 42a, 42b) are positioned movable transversely to the inserting direction of the base part (17).

3. Belt lock according to claim 1 or 2,
**characterized in**
**that** the head part has two bolting elements (32, 32b; 42a, 42b) placed mirror-inverted to each other.

4. Belt lock according to at least one of the claims 1 to 3,
**characterized in**
**that** the head part has at least one spring element (30) for the prestress of the bolting elements (32a, 32b) in the bolting position.

5. Belt lock according to at least one of the claims 1 to 4,
**characterized in**
**that** the magnet is a ring magnet (11; 40) which is positioned rotationally movable with respect to its ring axis and which is coupled by catches (12; 41) to the bolting elements (32a, 32b; 42a, 42b).

6. Belt lock according to at least one of the claims 1 to 5,
**characterized in**
**that** the bolting elements (42a, 42b) are made of a magnetic or magnetizable material and the magnet (40) is placed between them.

7. Belt lock according to at least one of the claims 1 to 6,
**characterized in**
**that** the bolting elements (42a, 42b) are made of a magnetic or magnetizable material and are formed in such a manner that they bear with the radius on the ring magnet and the magnet (40) is placed between them so that the ring elements attract each other due to the magnetic force and thus an additional spring element can be dropped.

8. Belt lock according to at least one of the claims 1 to 7,
**characterized in**
**that** the radial recess of the base part (17) is formed by an annular groove.

9. Belt lock according to at least one of the claims 1 to 8,
**characterized in**
**that** at least one of the belt ends is formed by a bolt tongue (20) with an opening into which a bolt (19) connected with the opening key (10) engages.

## Revendications

1. Serrure de ceinture verrouillable (100) pour relier deux extrémités de ceinture (20, 22) comprenant :
a) un boîtier (18) ;
b) une touche d'ouverture (10) reliée pivotante au boîtier ;
c) une fermeture magnétique avec une partie tête (10a) qui est placée sur la touche d'ouverture (10) et qui a un ou plusieurs éléments de verrou (32a, 32b ; 42a, 42b) mobiles entre une position de verrouillage et une position d'ouverture et
d) une partie de base (17) orientée en partant du boîtier en direction de la partie tête avec un évidement radial dans lequel les éléments de verrou peuvent s'engrener dans la position de verrouillage pour verrouiller la partie de base dans la partie tête, les éléments de verrou pouvant être déplacés par une force magnétique agissant de l'extérieur dans la position d'ouverture dans laquelle ils ne s'engrènent pas dans l'évidement
**caractérisée en ce**
**qu'**à au moins une des extrémités de ceinture (22) la ceinture est guidée en forme de boucles à travers un blocage de ceinture (13, 13', 13") sur la serrure de ceinture (100), la ceinture étant fixée dans le blocage de ceinture lorsque la serrue de ceinture est à l'état verrouillé et que la partie tête (10a) présente un aimant positionné mobile en rotation (11 ; 40) avec au moins deux pôles (N, S) opposés multipolaires agissant vers l'extérieur qui est couplé avec les éléments de verrou de telle manière que les éléments de verrou sont transférés par un mouvement de rotation de l'aimant de la position de verrouillage à la position d'ouverture.

2. Serrure de ceinture selon la revendication 1,
**caractérisée en ce que** les éléments de verrou (32a, 32b ; 42a, 42b) sont positionnés mobiles transversalement par rapport au sens d'insertion de la partie base (17).

3. Serrure de ceinture selon la revendication 1 ou 2,
**caractérisée en ce que** la partie tête présente deux éléments de verrou (32, 32b; 42a, 42b) placés de manière inversée l'un par rapport à l'autre.

4. Serrure de ceinture selon au moins l'une des revendications 1 à 3,
**caractérisée en ce que** la partie tête présente au moins un élément à ressort (30) pour précontraindre les éléments de verrou (32a, 32b) dans la position de verrouillage.

5. Serrure de ceinture selon au moins l'une des revendications 1 à 4,
**caractérisée en ce que** l'aimant est un aimant torique (11 ; 40) qui est positionné mobile en rotation par rapport à son axe d'anneau et qui est couplé par des entraîneurs (12 ; 41) aux éléments de verrou (32a, 32b ; 42a, 42b).

6. Serrure de ceinture selon au moins l'une des revendications 1 à 5,
**caractérisée en ce que** les éléments de verrou (42a, 42b) sont en un matériau magnétique ou magnétisable et que l'aimant (40) est placé entre eux.

7. Serrure de ceinture selon au moins l'une des revendications 1 à 6,
**caractérisée en ce que** les éléments de verrou (42a, 42b) sont en un matériau magnétique ou magnétisable et sont formés de telle manière qu'ils reposent avec le rayon sur l'aimant torique et que l'aimant (40) est placé entre eux pour que les éléments toriques s'attirent grâce à la force magnétique et qu'un élément à ressort supplémentaire puisse être supprimé.

8. Serrure de ceinture selon au moins l'une des revendications 1 à 7,
**caractérisée en ce que** l'évidement radial de la partie de base (17) est formée par une rainure annulaire.

9. Serrure de ceinture selon au moins l'une des revendications 1 à 8,
**caractérisée en ce qu'**au moins l'une des extrémités de ceinture est formée par une languette de verrou (20) avec une découpure dans laquelle s'engrène un verrou (19) relié à la touche d'ouverture (10).
